# FASCICULE DE BREVET EUROPEEN

(11) **EP 2 868 234 B1**
(45) Date de publication et mention de la délivrance du brevet: **01.02.2017**
(21) Numéro de dépôt: 14191014.1
(22) Date de dépôt: 30.10.2014
(51) Int. Cl.: A47C 13/00, A47C 17/04, A47C 17/16

(54) **Siège modulable convertible en lit**
Modulierbarer Sitz, der in ein Bett umgewandelt werden kann
Modular seat which can be converted into a bed

(30) Priorité: 04.11.2013 FR 1360775
(43) Date de publication de la demande: 06.05.2015
(73) Titulaire: Lefèvre, Nasrine, 75017 Paris (FR)
(72) Inventeur: Lefèvre, Nasrine, 75017 Paris (FR)
(74) Mandataire: Casalonga

(56) Documents cités:
- AT-U1- 11 342
- US-A1- 2013 255 044

## Description

L'invention concerne un siège convertible en lit à modules et un kit d'assemblage d'un tel siège.

On connaît du document US 2013/255044A1 décrit un système d'ameublement doté au moins d'un mobilier et d'une autre unité d'ameublement, l'autre unité d'ameublement pouvant être positionnée relativement par rapport au mobilier.

Généralement, les canapés convertibles en lit comprennent un premier sommier constituant l'assise et un second sommier constituant le dossier du canapé, et une embase sur laquelle repose l'assise. Les deux sommiers sont articulés de sorte que le second sommier pivote entre une position relevée dans laquelle il constitue le dossier de canapé, et une position abaissée dans laquelle il forme avec le premier sommier un lit continu.

De nombreux modèles de canapé et de fauteuil convertibles en lit sont déjà connus. Cependant, tous les modèles connus sont généralement lourds et volumineux, ce qui non seulement complique leur transport mais également augmente l'encombrement.

De plus, les modèles intégrant un matelas replié à l'intérieur du canapé lorsque ce dernier est en position de canapé présentent généralement un confort moindre au niveau du couchage que le confort d'un lit traditionnel. La dégradation du confort de couchage est généralement due à l'épaisseur réduite du matelas utilisé, l'épaisseur du matelas étant limitée en fonction du logement prévu pour le matelas une fois le canapé plié. La dégradation du confort est également due à l'écrasement du matelas dans l'assise lorsque le canapé est plié. En effet, l'écrasement réduit la souplesse et l'élasticité avec le temps, et donc la capacité d'amortissement du matelas.

Les modèles connus présentent également un choix limité dans la forme et le style et ne sont pas souvent très esthétiques.

L'invention se propose de résoudre les problèmes mentionnés ci-dessus en fournissant un siège comme défini dans la revendication 1, convertible en lit à structure modulaire permettant une variété de configurations différentes et permettant de faciliter le transport.

Selon un aspect de l'invention, il est proposé un siège modulable convertible en lit comprenant une assise, un dossier et au moins une articulation mécanique montée entre l'assise et le dossier apte à faire pivoter le dossier entre une position relevée et une position abaissée.

Selon une caractéristique générale de l'invention, l'assise et le dossier ont chacun une structure modulaire, l'assise comprenant au moins un premier module élémentaire et le dossier comprenant au moins un second module élémentaire, le premier et le second modules élémentaires comportant chacun des moyens de solidarisation réversibles destinés à la fixation réversible d'un module élémentaire additionnel.

Les moyens de solidarisation permettent, d'une part, de solidariser ainsi un premier module élémentaire avec un module élémentaire additionnel qui est préférentiellement un autre premier module élémentaire et, d'autre part, de solidariser un second module élémentaire avec un module élémentaire additionnel qui est préférentiellement un autre second module élémentaire. Le siège peut ainsi être modulé selon des configurations différentes permettant de former par exemple un fauteuil, un canapé deux places, un canapé trois places ou un canapé d'angle.

Les moyens de solidarisation étant réversibles, le siège peut facilement être reconfiguré, ou même démonté en modules élémentaires ce qui permet de faciliter son transport par rapport à un canapé lit traditionnel.

De préférence, le siège comprend un coussin par module élémentaire, chaque coussin ayant la même épaisseur.

L'utilisation d'un coussin par module permet de faciliter le transport du siège lorsque celui-ci est démonté. Un matelas est d'autant plus difficile à porter et à manipuler qu'il est grand et épais, non seulement à cause du poids mais aussi à cause de sa grande souplesse. En scindant le matelas en modules, le transport est facilité et l'encombrement est réduit étant donné que les coussins peuvent être empilés ou séparés pour le transport.

De plus, l'utilisation d'un coussin par module permet de changer facilement la configuration du siège en ajoutant ou retirant un module et son coussin.

L'utilisation de coussins de même épaisseur permet de s'assurer que, lorsque le dossier est pivoté dans la position abaissée pour que le siège forme un lit, le matelas formé par les coussins ait une épaisseur uniforme.

Avantageusement, les modules élémentaires peuvent comprendre des pieds, au moins un des pieds du ou des module(s) élémentaire(s) formant le dossier étant escamotable.

Le caractère escamotable des pieds des modules élémentaires formant le dossier, c'est-à-dire des seconds modules élémentaires, permet, d'une part, d'éviter que les pieds ne sortent ou ne soient visibles lorsque le dossier du siège est pivoté dans la position relevée, et, d'autre part, de maintenir le dossier à la même hauteur que l'assise lorsqu'il est pivoté dans la position abaissée et que les premiers modules formant l'assise comprennent des pieds.

Les pieds peuvent avantageusement comprendre des roulettes pour améliorer la mobilité du siège modulable convertible lorsqu'il est assemblé.

Avantageusement, le siège peut comprendre un panneau frontal apte à être fixé de manière réversible au(x)dit(s) module(s) élémentaire(s) formant l'assise du siège de manière à obturer au moins partiellement l'espace en regard de la face du ou des module(s) formant l'assise exempte de coussins.

Le panneau frontal permet d'améliorer l'esthétique du siège en cachant notamment les pieds éventuels.

De préférence, le panneau frontal comprend une pluralité de portions de panneaux assemblés en une structure pliable.

La réalisation du panneau frontal en une pluralité de portions de panneaux articulées les unes par rapport aux autres permet de réduire l'encombrement lorsque le siège est démonté pour son transport. La réduction de l'encombrement est notable pour un canapé deux ou trois places par exemple.

Le siège peut également comprendre un panneau arrière apte à être fixé de manière réversible au(x)dit(s) module(s) élémentaire(s) formant le dossier du siège de manière à obturer au moins la face du ou des module(s) élémentaire(s) formant le dossier exempte de coussin lorsque le dossier est en position relevée.

Le panneau arrière permet d'améliorer l'esthétique du siège en cachant toute la face arrière du dossier, correspondant à la face inférieure du dossier lorsque le dossier est pivoté dans la position abaissée. Ainsi, le siège peut être placé en plein milieu d'une pièce sans que l'esthétique n'en soit affectée, les pieds escamotés et la structure du siège étant cachée par le panneau arrière.

Le panneau arrière est enlevé lorsque le dossier est pivoté en position abaissée pour former le lit.

De préférence, le panneau arrière comprend une pluralité de portions de panneaux assemblés en une structure pliable.

La réalisation du panneau arrière en une pluralité de portions de panneaux articulées permet de réduire l'encombrement et ainsi de ranger le panneau arrière plié plus facilement, notamment lorsque le siège modulable convertible est en position de lit, position dans laquelle le panneau arrière n'est pas fixé au siège.

Le siège peut avantageusement comprendre deux modules latéraux aptes à être solidarisés de manière réversible à un premier module élémentaire.

Les panneaux latéraux permettent de cacher la structure du siège sur les parties latérales. Ils permettent également de fournir d'éventuels accoudoirs pour le siège et/ou une tête de lit.

L'utilisation des moyens de solidarisation réversible permet de monter et démonter les panneaux latéraux à loisir, et de réduire le nombre de pièces de montage.

Avantageusement, chaque module latéral peut comporter deux portions articulées l'une par rapport à l'autre de manière à plier le module latéral.

La réalisation des modules latéraux en deux portions articulées permet de réduire l'encombrement des modules latéraux lorsqu'ils sont démontés, le module latéral mesurant à l'état plié une fraction de sa dimension à l'état déplié.

Dans une variante, la réalisation des modules latéraux en deux portions articulées peut permettre d'utiliser un module latéral à l'état plié comme accoudoir lorsque le siège convertible est en position relevée et forme un siège, et d'utiliser le même module latéral à l'état déplié comme une tête de lit lorsque le siège convertible est en position abaissée pour former un lit.

De préférence, les coussins ont les mêmes dimensions. Il est ainsi possible d'utiliser les mêmes coussins pour l'assise ou le dossier.

Dans un mode de réalisation, les premier(s) et second(s) modules élémentaires sont identiques.

En ayant des premier(s) et second(s) modules identiques, le montage est facilité et le nombre de configurations possibles accru.

Les modules élémentaires peuvent chacun comprendre un sommier à lattes flexibles pour supporter les coussins.

Par ailleurs, les coussins peuvent être déhoussables pour faciliter le lavage des housses de coussin et/ou permettre un changement de housse.

Selon un autre aspect de l'invention, il est proposé un module élémentaire configuré pour appartenir à un siège modulable convertible en lit tel que défini ci-dessus, le module élémentaire étant destiné à être utilisé comme un premier ou un second module élémentaire ou un module élémentaire additionnel.

Il est également proposé un kit d'assemblage d'un siège modulable convertible en lit tel que défini ci-dessus.

D'autres avantages et caractéristiques de l'invention apparaîtront à l'examen de la description détaillée d'un mode de réalisation de l'invention nullement limitatif, et des dessins annexés, sur lesquels :
- la figure 1 représente, de manière schématique, une vue éclatée en perspective d'un siège modulable convertible en lit selon un mode de réalisation de l'invention ;
- la figure 2 représente une vue en perspective de dessus du siège illustré sur la figure 1 converti en lit.

Sur la figure 1 est représentée de manière schématique une vue éclatée en perspective d'un siège modulable convertible en lit selon un mode de réalisation de l'invention.

Plus particulièrement, la figure 1 présente un canapé trois places convertible en lit selon un premier mode de réalisation de l'invention.

Le canapé modulable comprend une assise 1 comportant trois premiers modules élémentaires 2 et un dossier 3 comportant trois seconds modules élémentaires 4.

Le canapé comprend en outre des charnières 5 à cran. Chaque charnière à cran 5 est fixée à un premier module élémentaire 2 et un second module élémentaire 4 de manière à permettre l'articulation du second module élémentaire 4 par rapport au premier module élémentaire 2. Chaque premier module élémentaire 2 est ainsi attaché de manière articulée à un second module élémentaire 4 à l'aide d'une paire de charnières à cran 5.

Les charnières à cran 5 permettent de faire pivoter le second module élémentaire 4 par rapport au premier module élémentaire 2 auquel il est attaché entre une position abaissée dans laquelle le premier et le second modules élémentaires 2 et 4 attachés ensemble via les deux charnières à cran 5 sont adjacents et forment un angle plat de 180°, et une position relevée dans laquelle le second module élémentaire 4 forme un angle inférieur à 180°, et plus particulièrement un angle compris entre 90° et 120° avec le premier module élémentaire 2 auquel il est attaché via les deux charnières à cran 5.

Les charnières à cran 5 permettent en outre de bloquer le second module élémentaire 4 dans la position relevée lorsque cela est souhaité.

Dans le mode de réalisation illustré sur la figure 1, les premiers et seconds modules élémentaires sont identiques.

Dans des variantes, les premiers et seconds modules élémentaires peuvent posséder des caractéristiques différentes telles que des dimensions différentes ou bien des pieds fixes pour les uns et des pieds escamotables pour les autres.

Dans le mode de réalisation illustré sur la figure 1, les modules élémentaires, c'est-à-dire les premiers et seconds modules élémentaires, 2 et 4 comportent chacun un cadre 6 rigide fixe réalisé en bois. Le cadre 6 possède une forme parallélépipédique creuse formée à partir de deux montants longitudinaux 7 et de deux traverses 8. Chaque module élémentaire 2 et 4 comprend en outre des lattes flexibles 9 dont chaque extrémité est fixée à un montant longitudinal 7 de manière à former avec le cadre 6 une portion de sommier.

Les modules élémentaires 2 et 4 comprennent également des pieds 10 escamotables. Chaque pied 10 peut ainsi être placé dans une position d'utilisation dans laquelle le pied 10 est sorti de manière à surélever le module élémentaire 2 ou 4, ou dans une position escamotée dans laquelle le pied 10 est rentré dans le cadre 6, le module élémentaire 2 ou 4 reposant alors directement sur le cadre 6.

Sur la figure 1, les pieds 10 des premiers modules élémentaires 2 formant l'assise 1 sont en position d'utilisation et permettent de faire reposer les premiers modules élémentaires 2 sur le sol via les pieds 10. En revanche, les pieds 10 des seconds modules élémentaires 4 formant le dossier 3 du canapé illustré sur la figure 1 sont en position escamotée, et sont donc cachés à l'intérieur du cadre 6 de chaque second module élémentaire 4.

Les pieds 10 peuvent également comprendre des roulettes, non représentées sur la figure 1, aux extrémités libres des pieds 10 pour faciliter le déplacement des modules élémentaires ou du siège une fois assemblé.

Chaque module élémentaire 2 et 4 comprend en outre des moyens de solidarisation réversibles 11 destinés à la fixation réversible d'un module élémentaire additionnel 2 ou 4. Dans le mode de réalisation illustré sur la figure 1, les moyens de solidarisation réversibles 11 comprennent un tenon 12 et une mortaise réalisée sous la forme d'une empreinte 13 complémentaire. Chaque empreinte 13 est réalisée dans le cadre 6 de chaque module élémentaire 2 ou 4 de manière à être en regard d'une empreinte 13 d'un module élémentaire 2 ou 4 adjacent.

Chaque empreinte 13 possède une forme en queue d'aronde, c'est-à-dire une forme de base trapézoïdale avec la petite base b réalisée sur l'extérieur du cadre 6 et la grande base *B* sur l'intérieur du cadre 6 du module élémentaire 2 ou 4. La grande base *B* d'une empreinte 13 est ainsi creusée sur la face interne d'un montant longitudinal 7 de manière à être en regard du montant longitudinal 7 opposé du même cadre 6, tandis que la petite base b est creusée sur la face externe du montant longitudinal 7 de manière à être en regard d'un éventuel autre module élémentaire 2 ou 4.

Le tenon 12 possède une forme de double queue d'aronde. Le tenon 12 possède ainsi une forme complémentaire à deux empreintes 13 en regard l'une de l'autre. Le tenon 12 permet ainsi de coopérer avec deux empreintes 13 adjacentes en regard l'une de l'autre et ainsi de solidariser les deux modules élémentaires 2 ou 4 disposés côte à côte.

Le tenon 12 et l'empreinte 13 forment ainsi une liaison mécanique en queue d'aronde empêchant deux modules élémentaires 2 ou 4 adjacents de se séparer latéralement l'un de l'autre.

On ne sort pas du cadre de l'invention lorsqu'on utilise d'autres moyens de solidarisation réversibles telle qu'une mortaise ou une fente coopérant avec un tenon troué qu'on insère dans la mortaise et une cheville qu'on insère dans l'élément du cadre dans lequel la fente est réalisée de manière à traverser la mortaise et le tenon.

On ne sort pas non plus du cadre de l'invention lorsque les moyens de solidarisation réversibles sont des fermetures à cadenas comprenant une partie en saillie sur un côté d'un module élémentaire destiné à coopérer avec une empreinte complémentaire réalisée sur un côté opposé du module élémentaire de manière à ce que la partie en saillie d'un module élémentaire coopère avec l'empreinte complémentaire d'un module adjacent.

L'utilisation des moyens de solidarisation réversibles 11 illustrés sur la figure 1 comportant un tenon 12 coopérant avec une empreinte 13, ou de moyens de solidarisation réversibles équivalents permettent de facilement et rapidement assembler/désassembler des modules élémentaires 2 ou 4 ensemble sans outil.

Le canapé modulable comprend en outre des coussins 15 destinés à être posés sur ou contre les lattes flexibles 9 d'un module élémentaire 2 ou 4. Les coussins 15 sont maintenus en position à l'aide d'une languette de fixation solidaire du coussin 15 et apte à être fixée à un élément d'un module élémentaire 2 ou 4 tel qu'une latte 9 flexible. La languette peut être fixée à l'aide d'une fermeture à glissière ou bien d'une bande auto-agrippante.

Dans une variante, les coussins peuvent comprendre une portion de fermeture à glissière sur une arête latérale du coussin destinée à être en contact avec une portion de sommier et un coussin adjacent. De cette manière, deux coussins adjacents peuvent être rendus solidaires l'un de l'autre à l'aide des portions complémentaires de fermeture à glissière disposées sur chacun des deux coussins.

Dans le mode de réalisation illustré, les coussins 15 possèdent tous la même épaisseur. De cette façon, lorsque le dossier 3 est abaissé, c'est-à-dire lorsque les seconds modules 4 sont pivotés dans la position abaissée, la surface visible des coussins 15 destinée à recevoir au moins un utilisateur est à la même hauteur sur toute la surface. La surface visible destinée à être en contact avec un utilisateur est donc uniforme.

En plus d'avoir la même épaisseur, les coussins 15 ont également la même longueur et la même largeur. La longueur et la largeur d'un coussin 15 correspondent à la longueur et à la largeur du cadre 6 d'un module élémentaire 2 ou 4 de manière à couvrir tout la surface du module élémentaire 2 ou 4.

Dans le mode de réalisation illustré sur la figure 1, les premiers et seconds modules élémentaires 2 et 4 sont identiques. L'assemblage des coussins 15 est réalisé de manière à ce que, en position relevée, pour chaque couple de premier et second modules élémentaires 2 et 4, un coussin 15 soit positionné à plat, horizontalement, de manière à couvrir entièrement le premier module élémentaire 2 et un coussin 15 soit positionné debout, verticalement, contre le second module élémentaire 4 et sur le coussin 15 reposant à plat sur le premier module élémentaire 2. Le coussin 15 positionné debout dépassera alors en hauteur par rapport au cadre 6 du second module élémentaire 4 d'une hauteur égale à l'épaisseur des coussins 15.

En variante, la configuration des coussins 15 pourraient être réalisée de manière à ce que ce soit le coussin 15 reposant sur le premier module élémentaire 2 qui dépasse du premier module élémentaire 2.

Dans autre une variante, il est possible d'avoir des dimensions différentes entre les premiers modules élémentaires 2 formant l'assise 1 et les seconds modules élémentaires 4 formant le dossier 3 de manière à ce que le coussin 15 positionné debout ne dépasse pas en hauteur par rapport au second module élémentaire 4 et que le coussin 15 positionné à plat ne dépasse pas du cadre 6 du premier module élémentaire 2.

Pour cela, lorsqu'on considère que la longueur d'un module est mesurée dans la direction dans laquelle un premier et un second modules 2 et 4 sont alignés lorsqu'ils sont assemblés ensemble, les premiers modules 2 formant l'assise 1 ont une longueur égale à la somme de la longueur d'un coussin 15 avec l'épaisseur d'un coussin 15, et les seconds modules 4 formant le dossier 3 ont une longueur égale à la différence entre la longueur d'un coussin 15 et l'épaisseur d'un coussin 15.

Sur la figure 2 est illustrée une vue en perspective de dessus du canapé modulable convertible en lit de la figure 1. Comme cela est illustré, les coussins 15 définissent deux zones de couchage de largeur égale, équivalente à la longueur d'un coussin, et de longueur égale, équivalente à la longueur de trois coussins. Que les premiers et seconds modules élémentaires 2 et 4 aient des dimensions égales ou différentes, tant que la longueur totale d'un premier module élémentaire 2 assemblée avec un second module élémentaire 4 est égale à la longueur de deux coussins identiques 15, la zone de couchage du canapé permettra de définir deux zones de couchage distinctes et égales.

Sur la figure 2, les pieds 10 des seconds modules élémentaires 4 formant le dossier 3 du siège lorsqu'il est en position relevée sont sortis de manière à faire reposer le dossier 3 sur les pieds 10.

Dans le mode de réalisation illustré sur la figure 1, le canapé comprend en outre de modules latéraux 16 comportant deux portions 17 de panneau assemblées ensemble à l'aide d'une articulation 18 telle que des charnières. Les articulations 18 permettent de réaliser un couplage entre les deux portions 17 adjacentes et de faire pivoter une portion 17 par rapport à l'autre entre une position ouverte dans laquelle les deux portions 17 sont alignées ensemble en formant un angle plat de 180° et une position repliée dans laquelle les deux portions 17 forment un angle nul.

Chaque module latéral 16 peut ainsi être replié lors du transport de manière à réduire son encombrement.

Chaque portion 17 des modules latéraux 16 comprend un tenon 19 fixé sur la portion 17 et dont la forme en queue d'aronde est complémentaire aux empreintes 13. Le tenon 19 de chaque portion 17 est disposé sur la portion 17 de manière à permettre la solidarisation de la portion 17 correspondante à un premier module élémentaire 17. Chaque module élémentaire 16 forme alors un accoudoir.

Comme cela est illustré sur la figure 1, chaque module élémentaire 2 ou 4 comprend également des empreintes 13 réalisées de la même manière que pour les moyens de solidarisation 11 dans la traverse 8 exempte de charnières 5 à cran, c'est-à-dire une traverse 8 libre. Ces empreintes 13 réalisées dans la traverse 8 permettent de former un canapé d'angle en assemblant par exemple un premier module élémentaire supplémentaire devant l'un des premiers modules élémentaires 2 à l'aide d'un tenon 12 des moyens de solidarisation 11.

Le canapé modulable comprend en outre un panneau frontal 20 comportant trois portions 21 de panneaux assemblées ensemble à l'aide d'articulations 22 telles que des charnières. Les articulations 22 permettent de réaliser un couplage entre deux portions 21 adjacentes et de faire pivoter une portion 21 par rapport à l'autre entre une position ouverte dans laquelle les deux portions 21 sont alignées ensemble en formant un angle plat de 180° et une position repliée dans laquelle les deux portions sont superposées en formant un angle nul.

Le panneau frontal 20 peut ainsi être replié lors du transport de manière à réduire son encombrement.

Chaque portion 21 du panneau frontal 16 comprend au moins une empreinte 13 formée dans une partie supérieure de la portion. L'empreinte 13 coopère avec un tenon 12 d'un moyen de solidarisation 11 et une empreinte 13 réalisée dans une traverse 8 libre d'un premier module élémentaire 2 formant l'assise 1 pour fixer de manière réversible le panneau frontal 16 à l'assise 1.

Dans un mode de réalisation impliquant un fauteuil formé à partir d'un seul premier module élémentaire et d'un seul second module élémentaire, les dimensions des premier et second modules élémentaires peuvent être différentes pour permettre l'obtention d'une zone de couchage suffisante lorsque le second module élémentaire est en position abaissée. Ou bien un module élémentaire supplémentaire et un coussin supplémentaire peuvent être ajoutés à la suite du premier et du second module élémentaires alignés en position de lit pour augmenter la zone de couchage. Dans ce dernier cas, le module élémentaire supplémentaire est facilement et rapidement solidarisé avec l'un des premier et second modules élémentaires à l'aide d'un tenon 12 et des empreintes 13 réalisées dans les traverses 8.

Dans un mode de réalisation dans lequel le siège modulable convertible en lit forme un divan en position relevée et ne comporte donc pas d'accoudoirs, les modules latéraux 16 peuvent être de la même hauteur que le panneau frontal 20 et posséder des moyens de solidarisation 11 similaires avec une empreinte réalisée dans une partie supérieure des modules latéraux 16 et des tenons 12.

L'invention fournit donc un siège convertible en lit à structure modulaire permettant une variété de configurations différentes et permettant de faciliter le transport. Un tel siège permet en outre de renouveler le style du siège convertible à partir de la modification d'un ou de plusieurs éléments visibles constitutifs du siège comme le (ou les) panneau(x) et/ou les housses des coussins.

## Revendications

1. Siège modulable convertible en lit comprenant une assise (1), un dossier (3) et au moins une articulation mécanique (5) montée entre l'assise (1) et le dossier (3) apte à faire pivoter le dossier (3) entre une position relevée et une position abaissée, **caractérisé en ce que** l'assise (1) et le dossier (3) ont chacun une structure modulaire, l'assise (1) comprenant au moins un premier module élémentaire (2) et le dossier (3) comprenant au moins un second module élémentaire (4), le premier et le second modules élémentaires (2, 4) comportant chacun des moyens de solidarisation réversibles (11) destinés à la fixation réversible d'un module élémentaire additionnel (2, 4).

2. Siège selon la revendication 1, **caractérisé en ce qu'**il comprend un coussin (15) par module élémentaire (2, 4), chaque coussin (15) ayant la même épaisseur.

3. Siège selon l'une des revendications 1 ou 2, dans lequel les modules élémentaires (2, 4) comprennent des pieds (10), au moins un des pieds (10) du ou des module(s) élémentaire(s) (4) formant le dossier (3) étant escamotable.

4. Siège selon l'une des revendications 1 à 3, **caractérisé en ce qu'**il comprend un panneau frontal (20) apte à être fixé de manière réversible au(x)dit(s) module(s) élémentaire(s) (2) formant l'assise (1) du siège de manière à obturer au moins partiellement l'espace en regard de la face du ou des module(s) élémentaire(s) (2) formant l'assise (1) exempte de coussins (15).

5. Siège selon l'une des revendications 1 à 4, comprenant un panneau arrière apte à être fixé de manière réversible au(x)dit(s) module(s) élémentaire(s) (4) formant le dossier (3) du siège de manière à obturer au moins la face du ou des module(s) élémentaire(s) (4) formant le dossier (3) exempte de coussin (15) lorsque le dossier (3) est en position relevée.

6. Siège selon l'une des revendications 4 ou 5, dans lequel le panneau frontal (20) et/ou le panneau arrière comprennent une pluralité de portions de panneaux (21) assemblés en une structure pliable.

7. Siège selon l'une des revendications 1 à 6, **caractérisé en ce qu'**il comprend deux modules latéraux (16) aptes à être solidarisés de manière réversible à un premier module élémentaire (2).

8. Siège selon la revendication 7, dans lequel chaque module latéral (16) comporte deux portions (17) articulées l'une par rapport à l'autre de manière à plier le module latéral (16).

9. Siège selon l'une des revendications 2 à 8, dans lequel les coussins (15) ont les mêmes dimensions.

10. Siège selon l'une des revendications 1 à 9, dans lequel les premier et second modules élémentaires (2, 4) sont identiques.

11. Module élémentaire (2, 4) configuré pour appartenir à un siège modulable convertible en lit selon l'une des revendications 1 à 10 et destiné à être utilisé comme un premier ou un second module élémentaire (2, 4) ou un module élémentaire additionnel (2, 4).

12. Kit d'assemblage d'un siège modulable convertible en lit selon l'une des revendications 1 à 10, comprenant une assise (1), un dossier (3) et au moins une articulation mécanique (5) montée entre l'assise (1) et le dossier (3) apte à faire pivoter le dossier (3) entre une position relevée et une position abaissée, **caractérisé en ce que** l'assise (1) et le dossier (3) ont chacun une structure modulaire, l'assise (1) comprenant au moins un premier module élémentaire (2) et le dossier (3) comprenant au moins un second module élémentaire (4), le premier et le second modules élémentaires (2, 4) comportant chacun des moyens de solidarisation réversibles (11) destinés à la fixation réversible d'un module élémentaire additionnel (2, 4).

## Patentansprüche

1. Modulierbarer Sitz, der in ein Bett umgewandelt werden kann, umfassend eine Sitzfläche (1), eine Rückenlehne (3) und mindestens ein mechanisches Gelenk (5), das zwischen der Sitzfläche (1) und der Rückenlehne (3) befestigt ist, das geeignet ist, die Rückenlehne (3) zwischen einer angehobenen Position und einer abgesenkten Position zu schwenken, **dadurch gekennzeichnet, dass** die Sitzfläche (1) und die Rückenlehne (3) jeweils eine modulare Struktur aufweisen, wobei die Sitzfläche (1) mindestens ein erstes Grundmodul (2) aufweist und die Rückenlehne (3) mindestens ein zweites Grundmodul (4) aufweist, wobei das erste und das zweite Grundmodul (2, 4) jeweils reversible Verbindungsmittel (11) aufweisen, die für das reversible Befestigen eines zusätzlichen Grundmoduls (2, 4) bestimmt sind.

2. Sitz nach Anspruch 1, **dadurch gekennzeichnet, dass** er ein Kissen (15) pro Grundmodul (2, 4) aufweist, wobei jedes Kissen (15) die gleiche Dicke aufweist.

3. Sitz nach einem der Ansprüche 1 oder 2, wobei die Grundmodule (2, 4) Füße (10) aufweisen, wobei mindestens einer der Füße (10) des Grundmoduls (4) oder der Grundmodule (4), das/die die Rückenlehne (3) bildet/bilden, einklappbar ist.

4. Sitz nach einem der Ansprüche 1 bis 3, **dadurch gekennzeichnet, dass** er eine Vorderplatte (20) aufweist, die geeignet ist, an dem/den Grundmodul(en) (2), das/die die Sitzfläche (1) des Sitzes bildet/bilden, auf eine Weise reversibel befestigt zu werden, um mindestens teilweise den Raum gegenüber der Seite des Grundmoduls (2) oder der Grundmodule (2), das/die die Sitzfläche (1) bildet/bilden, ohne Kissen (15) zu verschließen.

5. Sitz nach einem der Ansprüche 1 bis 4, der eine Rückplatte aufweist, die geeignet ist, an dem/den Grundmodul(en) (4), das/die die Rückenlehne (3) des Sitzes bildet/bilden, auf eine Weise reversibel befestigt zu werden, um mindestens die Seite des Grundmoduls (4) oder der Grundmodule (4), das/die die Rückenlehne (3) bildet/bilden, ohne Kissen (15) zu verschließen, wenn die Rückenlehne (3) in angehobener Position ist.

6. Sitz nach einem der Ansprüche 4 oder 5, wobei die Vorderplatte (20) und/oder die Rückplatte mehrere Plattenabschnitte (21) aufweisen, die in einer klappbaren Struktur zusammengebaut sind.

7. Sitz nach einem der Ansprüche 1 bis 6, **dadurch gekennzeichnet, dass** er zwei Seitenmodule (16) aufweist, die geeignet sind, reversibel an einem ersten Grundmodul (2) befestigt zu werden.

8. Sitz nach Anspruch 7, wobei jedes Seitenmodul (16) zwei Abschnitte (17) aufweist, die auf eine Weise gelenkig miteinander verbunden sind, um das Seitenmodul (16) zusammenzuklappen.

9. Sitz nach einem der Ansprüche 2 bis 8, wobei die Kissen (15) die gleichen Abmessungen aufweisen.

10. Sitz nach einem der Ansprüche 1 bis 9, wobei das erste und das zweite Grundmodul (2, 4) identisch sind.

11. Grundmodul (2, 4), das konfiguriert ist, um zu einem modulierbaren Sitz, der in ein Bett umgewandelt werden kann, nach einem der Ansprüche 1 bis 10 zu gehören und dazu bestimmt ist, als ein erstes oder ein zweites Grundmodul (2, 4) oder ein zusätzliches Grundmodul (2, 4) verwendet zu werden.

12. Montageset eines modulierbaren Sitzes, der in ein Bett umgewandelt werden kann, nach einem der Ansprüche 1 bis 10, umfassend eine Sitzfläche (1), eine Rückenlehne (3) und mindestens ein mechanisches Gelenk (5), das zwischen der Sitzfläche (1) und der Rückenlehne (3) befestigt ist, das geeignet ist, die Rückenlehne (3) zwischen einer angehobenen Position und einer abgesenkten Position zu schwenken, **dadurch gekennzeichnet, dass** die Sitzfläche (1) und die Rückenlehne (3) jeweils eine modulare Struktur aufweisen, wobei die Sitzfläche (1) mindestens ein erstes Grundmodul (2) aufweist und die Rückenlehne (3) mindestens ein zweites Grundmodul (4) aufweist, wobei das erste und das zweite Grundmodul (2, 4) jeweils reversible Verbindungsmittel (11) aufweisen, die für das reversible Befestigen eines zusätzlichen Grundmoduls (2, 4) bestimmt sind.

## Claims

1. Modular seat which can be converted into a bed, comprising a seat portion (1), a back (3) and at least one mechanical articulation (5) fitted between the seat portion (1) and the back (3) and able to cause the back (3) to pivot between a raised position and a lowered position, **characterized in that** the seat portion (1) and the back (3) each have a modular structure, the seat portion (1) comprising at least one first elementary module (2) and the back (3) comprising at least one second elementary module (4), the first and second elementary modules (2, 4) each comprising reversible securing means (11) designed for reversibly attaching an additional elementary module (2, 4).

2. Seat according to Claim 1, **characterized in that** it comprises one cushion (15) per elementary module (2, 4), each cushion (15) having the same thickness.

3. Seat according to either of Claims 1 and 2, in which the elementary modules (2, 4) comprise feet (10), at least one of the feet (10) of the elementary module(s) (4) forming the back (3) being retractable.

4. Seat according to one of Claims 1 to 3, **characterized in that** it comprises a front panel (20) able to be reversibly attached to said elementary module(s) (2) forming the seat portion (1) of the seat so as to at least partially hide the space opposite the face of the elementary module(s) (2) forming the seat portion (1) without cushions (15).

5. Seat according to one of Claims 1 to 4, comprising a rear panel able to be reversibly attached to said elementary module(s) (4) forming the back (3) of the seat so as to hide at least the face of the elementary module(s) (4) forming the back (3) without cushions (15) when the back (3) is in the raised position.

6. Seat according to either of Claims 4 and 5, in which the front panel (20) and/or the rear panel comprise a plurality of panel portions (21) that are assembled to form a flexible structure.

7. Seat according to one of Claims 1 to 6, **characterized in that** it comprises two lateral modules (16) that are able to be reversibly secured to a first elementary module (2).

8. Seat according to Claim 7, in which each lateral module (16) comprises two portions (17) that are articulated to one another so as to fold the lateral module (16).

9. Seat according to one of Claims 2 to 8, in which the cushions (15) have the same dimensions.

10. Seat according to one of Claims 1 to 9, in which the first and second elementary modules (2, 4) are identical.

11. Elementary module (2, 4) configured so as to belong to a modular seat which can be converted into a bed, according to one of Claims 1 to 10, and intended to be used as a first or a second elementary module (2, 4) or an additional elementary module (2, 4).

12. Kit for building a modular seat which can be converted into a bed, according to one of Claims 1 to 10, comprising a seat portion (1), a back (3) and at least one mechanical articulation (5) fitted between the seat portion (1) and the back (3) and able to cause the back (3) to pivot between a raised position and a lowered position, **characterized in that** the seat portion (1) and the back (3) each have a modular structure, the seat portion (1) comprising at least one first elementary module (2) and the back (3) comprising at least one second elementary module (4), the first and second elementary modules (2, 4) each comprising reversible securing means (11) designed for reversibly attaching an additional elementary module (2, 4).
